# EUROPÄISCHE PATENTSCHRIFT

(11) **EP 4 225 992 B1**
(45) Veröffentlichungstag und Bekanntmachung des Hinweises auf die Patenterteilung: **17.06.2026**
(21) Anmeldenummer: 21769321.7
(22) Anmeldetag: 01.09.2021
(51) Int. Cl.: D21F 7/04, D21G 9/00

(54) **VERFAHREN ZUR KATEGORISIERUNG UND VERFAHREN ZUR ÜBERWACHUNG EINER PRODUKTION EINER PAPIERMASCHINE, INSBESONDERE VON BAHNABRISSEN**
METHOD FOR CATEGORISING AND METHOD FOR MONITORING A PRODUCTION IN A PAPER MACHINE, IN PARTICULAR WEB BREAKS
PROCÉDÉ POUR CATÉGORISER ET PROCÉDÉ POUR SURVEILLER UNE PRODUCTION DANS UNE MACHINE À PAPIER, EN PARTICULIER DES RUPTURES DE BANDE

(30) Priorität: 06.10.2020 DE 102020126072
(43) Veröffentlichungstag der Anmeldung: 16.08.2023
(73) Patentinhaber: Voith Patent GmbH, 89522 Heidenheim (DE); PerfectPattern GmbH, 81379 München (DE)
(72) Erfinder: KÄSER, Jürgen, 88364 Wolfegg (DE); PALEANI, Christian, 80992 München (DE)
(74) Vertreter: Voith Patent GmbH - Patentabteilung
(86) Internationale Anmeldenummer: PCT/EP2021/074080
(87) Internationale Veröffentlichungsnummer: WO 2022/073699

(56) Entgegenhaltungen:
- JP-A- 2005 299 028
- US-A1- 2002 038 197

## Beschreibung

Die Erfindung betrifft ein Verfahren zur Kategorisierung von Produktionsstörungen an einer Papiermaschine, insbesondere von Bahnabrissen und sie betrifft ein Verfahren zur Überwachung einer Produktion einer Papiermaschine, insbesondere von Bahnabrissen unter Verwendung eines Verfahrens zur obengenannten Kategorisierung. Weiterhin betrifft sie ein Computerprogrammprodukt zur Ausführung eines dieser Verfahren auf einer Computereinheit.

Als Papiermaschine werden hier alle Maschinen zur Herstellung und/oder Verarbeitung von Faserstoffbahnen angesehen, neben Maschinen zur Herstellung von Papierbahnen auch beispielsweise sogenannte Kartonmaschinen, Zellstoffmaschinen, Streichmaschinen oder Papier-Verarbeitungsmaschinen.

Auf Papiermaschinen werden die Faserstoffbahnen, teilweise mit sehr geringer Festigkeit, durch die Maschine transportiert. Trotz hochentwickelter Anlagentechnik kommt es immer wieder zu Produktionsstörungen, wodurch die ordnungsgemäße Produktion unterbrochen wird, insbesondere zu Bahnabrissen. Dadurch entstehen unerwünschte Ausfallzeiten, was hohe Kosten verursacht. Neben Bahnabrissen kann eine Produktionsstörung auch eine Qualitätsabweichung sein, die außerhalb des zulässigen Rahmens für die Produktqualität liegt, und so zu einer Unterbrechung der ordnungsgemäßen Produktion führt. In vielen Fällen muss zudem die Papiermaschine nach einer Produktionsstörung erst aufwändig gereinigt werden, bevor die Produktion fortgesetzt werden kann. Solche Produktionsausfallzeiten verursachen hohe Kosten und müssen deshalb möglichst gering gehalten werden. Solche Störungen und insbesondere Bahnabrisse sind für die Bediener meist unvorhersehbare Ereignisse.

So gibt es zwar allgemeine Maßnahmen, wie zum Beispiel regelmäßige vorbeugende Reinigung der Anlage und stabilere Regelungen, um die Störungshäufigkeit zu reduzieren, es gibt aber bisher keine zuverlässigen Verfahren, um Störungen, insbesondere Bahnabrisse vorausschauend zu vermeiden.

Im Stand der Technik sind Verfahren bekannt, die mit Hilfe von Datenauswertung auf eine erhöhte Abrissgefahr hinweisen. Allerdings sind diese Verfahren sehr aufwändig und noch unzuverlässig und nicht so weit entwickelt, dass dadurch die Bahnabrisse wirklich vermieden werden können. In der US 2002/0052699 A1 und in der US 2002/0038197 A1 werden beispielsweise Verfahren zur Vorhersage von Bahnabrissen an einer Papiermaschine offenbart. Mit aufwändigen Algorithmen, die u.a. auf Regressionsanalysen in Datensätzen früherer Abrisse beruhen, wird zum einen eine Abriss-Sensitivität ermittelt und zum anderen wird eine Zeit bis zum nächsten Abriss angegeben. Ziel ist bei diesem Verfahren, ein sogenanntes "predictive model" zu erstellen, mit Hilfe dessen vor zukünftigen Abrissen gewarnt werden kann. Ein Nachteil an diesen bekannten Verfahren ist, dass sie einen hohen Aufwand zur Filterung der Daten und zur Datenbereinigung voraussetzen, bevor die Regressionsanalysen überhaupt angewandt werden können und dass sie dennoch nur ungenaue Vorhersagen ergeben.

Die Aufgabe der Erfindung ist es nun, ein Verfahren zu entwickeln, dass dazu beiträgt beziehungsweise geeignet ist, Störungen der Produktion, insbesondere Bahnabrisse an einer Papiermaschine mit höherer Wahrscheinlichkeit zu vermeiden und so zu einer höheren Produktivität der Papiermaschine führt. Weiterhin besteht die Aufgabe darin, ein entsprechendes Computerprogrammprodukt zur Ausführung dieses Verfahrens zur Verfügung zu stellen.

Die Aufgabe wird durch ein Verfahren gemäß Anspruch 1 oder durch ein Verfahren nach Anspruch 8 gelöst. Weiterhin wird sie durch ein Computerprogrammprodukt gemäß Anspruch 7 oder nach Anspruch 13 gelöst. Weitere vorteilhafte Merkmale sind in den jeweiligen abhängigen Ansprüchen genannt.

Erfindungsgemäß zeichnet sich das Verfahren nach Anspruch 1 dadurch aus, dass folgende Schritte ausgeführt werden:
1.1 Bereitstellen einer ersten Datenmenge (D1) von historischen Signalwerten zahlreicher verschiedener Signale (S1... Sx) aus einem Produktionssystem einer Papiermaschine als Zeitreihen, wobei die Signale zumindest zum Teil aus einem Prozessleitsystem (DCS), insbesondere aus einem Antriebssteuerungssystem, und zumindest zum Teil aus einem Qualitätsleitsystem (QCS) des Produktionssystems stammen.
1.2.1 Auswählen eines Störungszeitpunktes, an dem eine Produktionsstörung, insbesondere ein Bahnabriss aufgetreten ist;
   für eine Vielzahl der Signale aus der ersten Datenmenge, insbesondere für jedes Signal, Bestimmen der Änderung (ΔSx... ΔSz) des jeweiligen Signalwertes in einer Zeitspanne vor dem ausgewählten Störungszeitpunkt; und Zuweisen jeweils eines charakteristischen Zahlenwertes (ZW1... ZWx) zu jeder Signaländerung, wobei dieser Zahlenwert (ZW1...ZWx) umso höher ist, je signifikanter die Signaländerung ist, und wobei jeder Zahlenwert (ZW1...ZWx) einem Signal (S1...Sx) zugeordnet ist.
1.2.2 Zusammenfassen der einzelnen charakteristischen Zahlenwerte (ZW1...ZWx) für den ausgewählten Störungszeitpunkt zu einer Reihe (R1... Rn),
1.3 Mehrmaliges Wiederholen der Schritte 1.2.1 und 1.2.2, jeweils für weitere ausgewählte Störungszeitpunkte (t1...tn), so dass weitere Reihen (R1...Rn) von charakteristischen Zahlenwerten (ZW1...ZWx), zu den jeweiligen Störungszeitpunkten zugeordnet, gebildet werden.
1.4 Segmentieren der so erhaltenen Reihen (R1...Rn) in verschiedene Kategorien (K1... Km), indem ähnliche Reihen (R1... Rn) jeweils derselben Kategorien (K1... Km) zugeordnet werden, wobei Reihen (R1... Rn) als ähnlich angesehen werden, wenn sie in den charakteristischen Zahlenwerten (ZW1...ZWx) wesentliche Übereinstimmung aufweisen; jede Kategorie (K1... Km) repräsentiert dabei eine Art von Produktionsstörung, insbesondere eine Art von Bahnabriss. Insbesondere werden Reihen, die zu keiner Kategorie zugeordnet werden können, einer Restmenge zugeschlagen.
1.5 Ausgabe der gebildeten Kategorien (K1... Km) und/oder der für die jeweilige Kategorie zugeordneten Reihen (R1... Rn) auf ein Endgerät (24) und/oder im DCS und/oder QCS.
1.6 Bilden jeweils eines Prädiktiven Modells (P1... Pm) für jede der Kategorien (K1... Km), indem die der jeweiligen Kategorie (K1... Km) zugeordneten Reihen (R1... Rn) ausgewertet werden, wobei für jede Kategorie ein eigenes Prädiktives Modell (P1... Pm) gebildet wird, derart dass die Prädiktiven Modelle (P1... Pm) geeignet sind, eine zweite Datenmenge von Signalwerten als Zeitreihen auszuwerten und jeweils für die zugehörige Kategorie (K1..Km) einen Signifikator anzugeben, der ein kategorie-spezifisches Störungsrisiko beschreibt.

Die Schritte müssen dabei nicht notwendigerweise in der angegebenen Reihenfolge ausgeführt werden, sondern können auch in veränderter Reihenfolge durchgeführt werden. Zudem können einzelne Schritte auch parallel ausgeführt werden.

Insbesondere können die Wiederholungen der Schritte 1.2.1 und 1.2.2 bereits parallel zur ersten Ausführung erfolgen und müssen nicht nacheinander ausgeführt werden.

Ein wesentlicher Vorteil des erfindungsgemäßen Verfahrens ist, dass damit gleichartige Produktionsstörungen als solche erkannt und zu einer Kategorie zusammengefasst werden. Zusätzlich wird für jede Kategorie von Produktionsstörung jeweils ein eigenes Prädiktives Modell gebildet, das einen Signifikator für das kategorie-spezifische Störungsrisiko angeben kann. Das Produktionsleitsystem (DCS) beziehungsweise der Bediener bekommt so wichtige Hinweise zur verbesserten Einstellung der Produktionsparameter, indem für jede Kategorie von Produktionsstörung, insbesondere für jede Art von Bahnabriss, ein eigenes Eintrittsrisiko ermittelt werden kann. Das trägt dazu bei, zukünftige Produktionsstörungen durch rechtzeitige Änderung der Produktionseinstellungen zu verhindern. Insbesondere bietet das Verfahren die Möglichkeit, Daten des Produktionssystems ohne aufwändige Synchronisierung und ohne aufwändige Datenbereinigung zu verwenden. Für die Kategorisierung nicht nötige oder nicht brauchbare Signalwerte werden einfach nicht weiterverwendet. Insbesondere können sie einer Restmenge zugeordnet werden.

Die Signale, die in der ersten Datenmenge aus dem Produktionssystem bereitgestellt werden, können beispielsweise von Sensoren oder Messeinrichtungen stammen, sie können Steuersignale oder Zustandswerte von Motoren oder Ventilen sein oder sie können insbesondere Istwerte oder Sollwerte von Regelkreisen sein. Weiterhin können Signale auch Zustandswerte sein, die im System verfügbar sind und diskontinuierlich bestimmten Zeitpunkten zugeordnet werden, wie beispielsweise Laborwerte zu Papiertambouren oder die Laufzeit von Bespannungen. Und die Signale können auch Bilddaten oder Daten, die aus Bilder bestimmt wurden, oder Akustikdaten sein. Dabei können diese Signalwerte auch aus mehreren Prozessleitsystemen (DCS) und aus mehreren Qualitätsleitsystemen des Produktionssystems stammen. Dadurch, dass Signale nicht nur aus einem DCS sondern auch aus einem QCS verwendet werden, werden auch Qualitätsänderungen erkannt, was die Segmentierung in verschiedene Kategorien und die Modellbildung deutlich verbessert. Beispielsweise können Qualitätsänderungen auf Veränderungen der Rohstoffqualität oder auf fehlerhafte Produktionseinstellungen hinweisen, die das Störungsrisiko erhöhen.

Die Bereitstellung der Daten kann zum Beispiel durch Einlesen oder Übertragen oder Speichern der Daten erfolgen.

Als Produktionssystem angesehen wird die Papiermaschine mit der dazugehörigen Stoffaufbereitung, Rohstoffvorbereitung und Rohstoffzuführung und der vorhandenen Weiterverarbeitung, sowie mit vorhandenen Nebenaggregaten und Laboren. Oder ein Teil davon.

Die erste Datenmenge kann insbesondere alle oder einen Großteil der verfügbaren Signale des Produktionssystems umfassen. Verbessert werden kann die Effizienz des Verfahrens, wenn über ein Prozessmodell die Anzahl der Signale bereits reduziert wird, die in der ersten Datenmenge bereitgestellt wird. Dazu können beispielsweise Korrelationen zwischen Signalen ausgewertet werden und/oder es können nur die Signale verwendet werden, die für die zu kategorisierenden Produktionsstörungen relevant sind.

Als historische Signalwerte werden hier Signalwerte bezeichnet, die die Produktion in einem gewissen Zeitraum in der Vergangenheit beschreiben. Beispielsweise über mehrere Wochen oder Monate hinweg. Die Daten können aus einem Datenspeicher des Produktionssystems stammen oder gezielt über einen gewissen Zeitraum aufgenommen werden.

Das Auswählen der Störungszeitpunkte, an dem eine Produktionsstörung, insbesondere ein Bahnabriss aufgetreten ist, kann über eine manuelle Eingabe oder eine Eingabe von Listen mit Störungszeitpunkten erfolgen. Bevorzugt kann dieses Auswählen automatisiert im Verfahren erfolgen, indem ein einzelnes oder mehrere Signale aus der ersten Datenmenge als Erkennung für eine Störung verwendet werden. Beispielsweise kann ein Störungssensor, insbesondere ein Abrisssensor oder ein Qualitätssensor dafür verwendet werden. Es können auch Signale, die indirekt mit der Produktionsstörung gekoppelt sind, verwendet werden, wie beispielsweise Drehzahlen bestimmter Antriebe oder Pumpen oder etwa Spritzrohre an einem Pulper, die bei Abriss aktiviert werden.

Die Zuweisung des charakteristischen Zahlenwertes zu einer Signaländerung kann über einen Algorithmus, insbesondere unterstützt durch Methoden der Künstlichen Intelligenz, erfolgen. Für die Bewertung der Relevanz einer Signaländerung können für verschiedene Signale auch verschieden lange Zeitintervalle vor dem betrachteten Störungszeitpunkt verwendet werden. Insbesondere werden bei der Zuweisung nicht nur die Größe der Änderung, sondern auch die Dynamik der Änderung, der Gradient der Änderung oder weitere aus dem Zeitverlauf ableitbare Größen berücksichtigt. Zusätzlich kann noch jeweils ein Gewichtungsfaktor für ein Signal bei der Zuweisung der charakteristischen Zahlenwerte verwendet werden. Die Gewichtungsfaktoren können bevorzugt aus einem Prozessmodell generiert werden, welches die Korrelationen zwischen verschiedenen Signalen berücksichtigt. Jeder charakteristische Zahlenwert bildet die Änderung eines bestimmten Signals ab und ist diesem auch eindeutig zugeordnet.

Die Reihen von charakteristischen Zahlenwerten beschreiben jeweils die Zustandsänderung des Produktionssystems vor einer Störung. Dabei können die Reihen eine Art von Vektoren oder geordnete Listen oder Matrizen sein.

Für die Bestimmung der wesentlichen Übereinstimmung der charakteristischen Zahlenwerten in Reihen (R1...Rn) können verschiedenen Übereinstimmungskriterien herangezogen werden. Insbesondere werden dazu mathematische Verfahren zur Abstandsberechnung zwischen den Reihen verwendet. Solche mathematischen Verfahren sind allgemein bekannt. Bei geringem Abstand, das heißt bei wesentlicher Übereinstimmung, werden die Reihen derselben Kategorie zu geordnet. Gleichartige Änderungen bestimmter Signale und/oder Änderungen der gleichen Signale führen somit dazu, dass Reihen zu einer Kategorie zusammengefasst werden. Das heißt, es werden Störungen zusammengefasst, bei denen gleichartige Zustandsänderungen vor der Störung aufgetreten sind.

Die Bestimmung der Ähnlichkeit zwischen Reihen aus charakteristischen Zahlenwerten kann bevorzugt mit Hilfe Methoden der künstlichen Intelligenz zur Mustererkennung oder zur Segmentierung erfolgen.

Optional kann die Anzahl von Kategorien vorgegeben werden, in die segmentiert werden soll. Dabei kann beispielsweise das Kriterium für die Übereinstimmung angepasst werden, derart dass die gewünschte Anzahl von Kategorien entsteht.

Von Vorteil ist es, wenn mindestens 5 verschiedene, bevorzugt mindestens 10 verschiedene Kategorien von Produktionsstörungen, insbesondere von Bahnabrissen verwendet werden. So kann feinteilig genug zwischen unterschiedlichen Gründen für eine Produktionsstörung unterschieden werden. Bei zu wenigen Kategorien wären die zugehörigen Reihen noch immer so verschieden, dass kein zuverlässiges Prädiktives Modell gebildet werden kann. Oder es würden zu viele Reihen der Restmenge zugordnet und würden für die Auswertung nicht herangezogen.

Weiterhin ist es von Vorteil, wenn höchstens 20 verschiedene, bevorzugt höchstens 30 verschiedene Kategorien von Produktionsstörungen, insbesondere von Bahnabrissen verwendet werden. Dadurch wird vermieden, dass zu kleine Kategorien mit zu wenigen zugehörigen Reihen gebildet werden, deren Auswertung unzuverlässigere Prädiktive Modelle ergeben würde.

Um den Rechenaufwand zu reduzieren und die Qualität der Prädiktiven Modelle zu verbessern, können beim Zusammenfassen der charakteristische Zahlenwerte zu Reihen und/oder bei der Bestimmung der Ähnlichkeit zwischen Reihen bevorzugt nur ein Teil der charakteristischen Zahlenwerte, also nur ein Teil der zugrundeliegenden Signale verwendet werden. Welche charakteristischen Zahlenwerte und damit welche Signale verwendet werden, kann über ein Prozessmodell, wie oben beschrieben, festgelegt werden.

Bevorzugt werden im Verfahren zu jeder Kategorie (K1...Km) von Produktionsstörung eine oder mehrere Maßnahmen (M1...Mq) zugeordnet und abgespeichert, wobei die Maßnahmen jeweils eine Änderung der Produktionseinstellungen darstellen, derart dass eine Reduzierung des entsprechenden Störungsrisikos der Kategorie zu erwarten ist. So wird nicht nur eine Kategorie dargestellt, sondern zusätzlich auch eine oder mehrere Abhilfemaßnahmen zur Reduzierung des Eintrittsrisikos dieser Art von Produktionsstörung.

Als Endgerät für die Ausgabe kann ein beliebiges Anzeigegerät oder Speichergerät dienen. Die Ausgabe kann auch im DCS und/oder im QCS erfolgen. Die Ausgabe kann direkt angezeigt werden oder für eine spätere Anzeige oder Verwendung abrufbar hinterlegt werden. Es ist vorteilhaft, wenn die zu einer jeweiligen Kategorie zugehörigen, vorgeschlagenen Maßnahmen zur Reduzierung des Eintrittsrisikos ebenfalls ausgeben werden.

Die Bildung der Prädiktiven Modelle erfolgt mit mathematischen Methoden. Zielwert für diese Modelle ist jeweils ein sogenannter Signifikator. Dieser soll für eine zweite Datenmenge von Signalwerten als Zahlenreihen aus einer aktuellen Produktion mit Hilfe des jeweiligen Prädiktiven Modells bestimmt werden können. Wobei der Signifikator einen Wert darstellt, der das Störungsrisiko in der entsprechenden Kategorie beschreibt. Beispielsweise kann der Signifikator ein einziger Zahlenwert sein und insbesondere zwischen 0 und 1 liegen. Je näher er an 1 kommt, umso wahrscheinlicher wird der Eintritt einer Produktionsstörung, insbesondere eines Bahnabrisses, dieser entsprechenden Kategorie.

Bevorzugt werden die Prädikativen Modelle mit Hilfe von Methoden des maschinellen Lernens, insbesondere Neuronaler Netze erstellt.

Weitere Produktionsstörungen, die neben Bahnabrissen mit diesem Verfahren kategorisiert werden können, sind beispielsweise Qualitätsabweichungen, also dass bestimmte Qualitätsparameter außerhalb der Spezifikation liegen. Das können unter anderem Flächengewichtsschwankungen, Feuchteschwankungen, optische oder papiertechnisches Qualitätsparameter sein. Auch hierbei wird die ordnungsgemäße Produktion unterbrochen, wenn die entsprechenden Qualitätsparameter außerhalb der zulässigen Grenzen für das Produkt liegen.

Erfindungsgemäß zeichnet sich das Verfahren zur Überwachung einer Produktion einer Papiermaschine nach Anspruch 8 dadurch aus, dass folgende Schritte ausgeführt werden:
8.1 Bereitstellen von Kategorien (K1..Km), gebildet unter Verwendung eines Verfahrens gemäß einem der Ansprüche 1 bis 6, mit jeweils einem zugehörigen Prädiktivem Modell (P1... Pm).
8.2 Bereitstellen einer zweiten Datenmenge (D2) von aktuellen Signalwerten zahlreicher verschiedener Signale (S1...Sx) aus einem Produktionssystem (10) einer Papiermaschine als Zeitreihen.
8.3 Bestimmen von jeweils einem Signifikator (X1...Xm) für jede der Kategorien (K1... Km), indem die zweite Datenmenge (D2) jeweils mit den verschiedenen Prädiktiven Modelle (P1... Pm) für die verschiedenen Kategorien ausgewertet wird, wobei jeder Signifikator (X1...Xm) jeweils ein kategorie-spezifisches Störungsrisiko beschreibt.
8.4 Ausgabe (A1,A2,A3,A4) zumindest derjenigen Signifikatoren (X1...Xm), die einen zugehörigen Schwellwert (G1... Gm) erreichen oder überschreiten, auf ein Endgerät (24) und/oder im DCS (20) und/oder im QCS (21).
8.5 Wiederholen der Schritte 8.2 bis 8.4 zu einem weiteren Zeitpunkt, um die Produktion laufend zu überwachen. Diese Wiederholung kann bevorzugt immer wieder in kurzen Abständen erfolgen.

Ein wesentlicher Vorteil der erfindungsgemäßen Ausführung des Verfahrens ist, dass die aktuelle, die laufende Produktion überwacht wird und sich anbahnende Produktionsstörungen rechtzeitig erkannt und eindeutig einer Kategorie von Produktionsstörungen zugeordnet werden. Das ist möglich durch die kategorie-spezifische Ausgabe des jeweiligen Störungsrisikos.

Die Schritte müssen dabei nicht alle notwendigerweise in der angegebenen Reihenfolge ausgeführt werden, sondern können auch in veränderter Reihenfolge durchgeführt werden. Zudem können einzelne Schritte auch parallel ausgeführt werden. Die oben bereits beschriebenen Merkmale zur Ausführung einzelner Schritte und zu den Daten des Verfahrens zur Kategorisierung können auch in den hier genannten Schritten vorteilhaft angewandt werden, ohne dass sie nochmals explizit aufgezählt werden. Genauso können die nachfolgend beschriebenen Merkmale zur Ausführung auch vorteilhaft für das Verfahren zur Kategorisierung eingesetzt werden.

Unter aktuellen Signalwerten werden die Daten aus der aktuellen Produktion verstanden. Das sind nicht nur die Istwerte direkt zum aktuellen Zeitpunkt, sondern auch die Signalwerte aus der etwas zurückliegenden Produktion, das heißt aus einem Zeitraum von einige Stunden oder einigen Tagen vor dem aktuellen Zeitpunkt. Nur so können die Signalwerte als Zeitreihen erfasst und damit Zustandsveränderungen des Systems bewertet werden.

Für die Bereitstellung der zweiten Datenmenge kann bevorzugt, wie beim Bereitstellen der ersten Datenmenge, ein Prozessmodell zur Reduktion der Anzahl von benötigten Signalen verwendet werden. Besonders bevorzugt enthält die zweite Datenmenge die Signalwerte der gleichen Signale, die in der ersten Datenmenge ebenfalls enthalten waren. Besonders bevorzugt enthält die zweite Datenmenge die Signalwerte der Signale, die zumindest in einem Prädiktiven Modell einer der gebildeten Kategorien verwendet werden.

Die Auswertung der zweiten Datenmenge mit Hilfe der jeweiligen Prädiktiven Modelle kann wiederum mit Methoden des maschinellen Lernens erfolgen. Zielwert der Auswertungen ist jeweils ein Signifikator für jede Kategorie. Dabei gibt der Signifikator das aktuelle Störungsrisiko für eine bestimmte Kategorie an, basierend auf der zweiten Datenmenge mit Signalwerten aus der aktuellen Produktion. Je höher das entsprechende aktuelle Störungsrisiko, desto wahrscheinlicher ist der Eintritt einer Produktionsstörung der jeweiligen Kategorie.

Insbesondere ist der Signifikator genau ein Wert. Vorteilhafterweise sind die Signifikatoren so normiert, dass sie Werte zwischen 0 und 1 annehmen. Je näher der Signifikator an 1 ist, umso höher ist das Störungsrisiko dieser Kategorie.

Zu jedem Signifikator kann ein Schwellwert festgelegt werden. Dabei können verschiedene Schwellwerte für verschiedene Kategorien festgelegt werden. Wenn der Signifikator den Schwellwert der dazugehörigen Kategorie erreicht oder überschritten hat, erfolgt eine Ausgabe des Signifikators. Dadurch wird auf ein erhöhtes Störungsrisiko in der entsprechenden Kategorie hingewiesen. Es können auch alle Signifikatoren ausgegeben werden, und beispielsweise die Signifikatoren besonders hervorgehoben werden, die den Schwellwert erreicht haben. Weiterhin kann die zeitliche Entwicklung der Signifikatoren ausgegeben werden, so lässt sich die Entwicklung der Störungsrisiken für die verschiedenen Kategorien zur aktuellen Produktion beobachten.

Ganz besonders vorteilhaft ist es, wenn in Schritt 8.2 und 8.3 nicht nur die Zeitreihen der Signalwerte, sondern auch Signaländerungen in einem Zeitintervall und/oder der Gradient und/oder andere abgeleitete Größen der Signalwerte-Zeitreihen verwendet werden.

Weiterhein vorteilhaft ist es, wenn in Schritt 8.4 zusätzlich Maßnahmen, welche der Kategorie zugeordnet sind, zu der ein Signifikator den Schwellwert erreicht oder überschritten hat, ausgegeben werden.

Der zusätzliche Vorteil ist, dass der Bediener direkt auf die jeweilige Situation passende Vorschläge zur Veränderung der laufenden Produktion bekommt. Wobei für jede Kategorie von Produktionsstörung getrennt, das momentane Störungsrisiko und geeignete Abhilfemaßnahmen angegeben werden. So kann durch rechtzeitiges und vor allem gezieltes Verändern der Produktionseinstellungen eine Vielzahl von Produktionsstörungen, insbesondere von Bahnabrissen vermieden werden.

Um das Verfahren zu verbessern und an veränderte Produktionsbedingungen anpassen zu können, ist es von Vorteil wenn eine oder mehrere Wiederholungen des Schrittes 8.1 vorgesehen werden, um nach einer gewissen Produktionszeit die Kategorien und/oder die Prädiktiven Modelle und/oder die Maßnahmen zu aktualisieren.

Weiterhin wird die Aufgabe durch ein Computerprogrammprodukt zur Ausführung eines der erfindungsgemäßen Verfahren auf einer Computereinheit gelöst. Diese Computereinheit kann dabei eine selbständige Einheit oder ein separater Computer sein, sie kann auch ein Teil eines Prozessleitsystems (DCS) oder eines Qualitätsleitsystems (QCS) sein.

Anhand von Ausführungsbeispielen werden weitere vorteilhafte Merkmale der Erfindung erläutert unter Bezugnahme auf die Zeichnungen.
- **Fig.1**: Schematische Darstellung eines Produktionssystems mit einer Papiermaschine und dazugehöriger Steuer- und Regelsysteme sowie mit einer Computereinheit zur Durchführung eines erfindungsgemäßen Verfahrens
- **Fig.2a/b**: Symbolische Darstellung eines erfindungsgemäßen Verfahrens zur Klassifizierung von Produktionsstörungen
- **Fig.3**: Symbolische Darstellung einer erfindungsgemäßen Verfahrens zur Vermeidung von Produktionsstörungen

Die **Fig.1** zeigt das Produktionssystem 10 mit der Papiermaschine 1, mit der Stoffaufbereitung 2 und der Weiterverarbeitung 3. Die Papiermaschine 1 ist eine Maschine zur Herstellung und/oder Verarbeitung von Faserstoffbahnen, insbesondere eine Maschine zur Herstellung von Papier- oder Kartonbahnen, beispielsweise eine sogenannte Kartonmaschine, oder eine Zellstoffmaschine, eine Streichmaschine oder eine Papier-Verarbeitungsmaschine. Die Weiterverarbeitung 3 kann eine Aufrollung, eine Umrollung oder Rollenschneidmaschine oder eine Verpackungsmaschine sein. Sie kann insbesondere auch eine Streichmaschine oder Papier-Verarbeitungsmaschine sein, wenn die Papiermaschine eine Maschine zur Herstellung von Papier- oder Kartonbahnen ist. Stoffaufbereitung 2, Papiermaschine 1 und Weiterverarbeitung 3 können zudem noch aus mehreren Teilsystemen bestehen. Weiterhin umfasst das Produktionssystem 10 die Nebenaggregate 4,5 und gegebenenfalls Labore, sowie zumindest das Prozessleitsystem (DCS) 20 und zumindest das Qualitätsleitsystem (QCS) 21.

Die verschieden Signale Sx des Produktionssystems 10 werden im Prozessleitsystem (DCS) 20 und im Qualitätsleitsystem (QCS) 21 empfangen, verarbeitet und geregelt, um das Produktionssystem wie im Stand der Technik bekannt zu steuern.

Um das Verfahren zur Kategorisierung von Produktionsstörungen auszuführen, wird die erste Datenmenge D1, umfassend Signalwerte von verschiedenen Signalen Sx als Zeitreihen Sx(t), auf eine Computereinheit 22 übertragen. Gegebenenfalls können diese Signalwerte zuvor auf einem Datenspeicher 23 gespeichert werden und bei Bedarf abgerufen werden. Die erste Datenmenge D1 umfasst dabei historische Signalwerte, die einen Zeitraum beschreiben, in dem zumindest mehrere Produktionsstörungen aufgetreten sind. Üblicherweise werden Signalwerte aus einem Zeitraum von mehreren Wochen oder mehreren Monaten verwendet.

Die Computereinheit 22 kann ein separater Computer sein oder ein Teil des DCS oder des QCS sein.

Das Verfahren zur Kategorisierung von Produktionsstörungen wird auf der Computereinheit 22 ausgeführt und die Ergebnisse werden ausgegeben. Ergebnisse sind hier insbesondere die ermittelten Kategorien K1... Km und/oder die gebildeten Prädiktiven Modelle P1... Pm für die verschiedenen Kategorien. Die Ausgabe kann auf verschiedene Geräte erfolgen. So kann die Ausgabe A1 zum DCS 20 übermittelt werden und/oder die Ausgabe A2 zum QCS und/oder die Ausgabe A3 zum Endgerät 24. Das Endgerät 24 kann ein Bildschirm oder auch ein weiterer Computer, insbesondere zum Beispiel ein Tablet sein. Vom Endgerät 24 kann eine weitere Ausgabe A4 zum QCS oder auch eine Ausgabe zum DCS erfolgen.

Bei der Anwendung des Verfahrens zur Vermeidung von Produktionsstörungen wird eine zweite Datenmenge D2 mit aktuellen Signalwerten der Signale Sx als Zeitreihen Sx(t) an die Computereinheit 22 übermittelt. Die Computereinheit 22 wendet die Prädiktiven Modell P1... Pm an und wertet die zweite Datenmenge D2 entsprechend aus. Die Ergebnisse des Verfahrens werden wiederum wie zuvor beschrieben als A1,A2,A3 und/oder A4 ausgegeben. Ergebnisse dieses Verfahrens sind die Signifikatoren X1...Xm, die jeweils das kategorie-spezifische Störungsrisiko angeben.

In **Fig.2a und 2b** ist der Ablauf eines erfindungsgemäßen Verfahrens zur Kategorisierung schematisch dargestellt. **Fig.2a** beschreibt die Bildung der Reihen R1...Rn aus den charakteristischen Zahlenwerten ZW1... ZWq. Die erste Datenmenge D1 umfasst die Signalwerte zahlreicher Signale Sx des Produktionssystems 10 als Zeitreihen Sx(t). Es werden verschiedene Störungszeitpunkte t1, t2, t3, ... tn ausgewählt und/oder automatisch ermittelt. Zu jedem dieser ausgewählten Störungszeitpunkte werden jeweils für die verschiedenen Signale die Signaländerungen ΔSx(tn) bestimmt, die in einem Zeitintervall vor dem Störungszeitpunkt tn aufgetreten sind. Dabei können für verschiedene Signale auch verschiedene Zeitintervalle herangezogen werden.

Beispielsweise können für Antriebsdaten kürzere Zeitintervalle relevant sein, während für Rohstoffdaten unter Umständen Zeitintervalle von mehreren Stunden Einfluss haben, und für Bespannungsdaten, wie etwa das Filzalter, können sogar mehrere Tage herangezogen werden. Weiterhin kann mit Hilfe eines Prozessmodells eine Auswahl an Signale Sx getroffen werden, die in der ersten Datenmenge D1 überhaupt bereitgestellt werden und/oder für die die Signaländerungen ΔSx(tn) ermittelt werden.

Den Signaländerungen ΔSx(tn) werden jeweils charakteristische Zahlenwerte ZW zugeordnet und zu Reihen, insbesondere zu Vektoren zusammengefasst. Jeder Zahlenwert ZW1... ZWq gehört zu einem bestimmten Signal S1...Sx. Und jede Reihe gehört zu einem bestimmten Störungszeitpunkt t1...tn.

Für den Störungszeitpunkt t1 wird die Reihe R1, hier aus ZW2, ZW1, ZW3, ZWx... gebildet, für den Störungszeitpunkt t2 die Reihe R2 und so weiter bis zur Reihe Rn für den Störungszeitpunkt tn. Die Reihen können insbesondere als eine Art von Vektoren oder geordnete Reihen oder Matrizen gebildet werden.

Für die Festlegung des jeweiligen charakteristischen Zahlenwertes ZWx zu einem Signal Sx wird die Änderung des Signalwertes in einem Zeitintervall herangezogen. Dabei werden nicht nur die absolute Änderung, sondern auch die Dynamik der Änderung, der Gradient und andere mathematischen Kennwerte des Zeitverlaufs berücksichtigt. Zusätzlich kann auch noch ein Gewichtungsfaktor für verschiedene Signale verwendet werden. So können beispielsweise schon bekannte Zusammenhänge berücksichtigt werden.

**Fig. 2b** beschreibt die Segmentierung der Reihen in verschiedene Kategorien und die Bildung der jeweiligen Prädiktiven Modelle. Dazu werden die Reihen R1... Rn auf Ähnlichkeit untersucht. Eine Ähnlichkeit der Reihen wird angenommen, wenn eine wesentliche Übereinstimmung der darin enthaltenen charakteristischen Zahlenwerte ZW1...ZWq besteht. Diese wesentliche Übereinstimmung kann insbesondere über eine mathematische Bestimmung des Abstandes erfolgen. Ist der Abstand geringer als ein festgelegter Wert, werden die Reihen derselben Kategorie zugeteilt. Die Abstandsermittlung erfolgt mit bekannten mathematischen Methoden. Weiterhin können für die Segmentierung der Reihen in verschiedene Kategorien K1... Km mathematische Methoden zur Mustererkennung oder Segmentierung verwendet werden.

Als ähnlich erkannte Reihen R1... Rn werden derselben Kategorie K1... Km zugeordnet. Dabei kann die Anzahl von Kategorien K1...Km vorgegeben sein. Sie kann aber auch entsprechend passend vom Auswerte-Algorithmus erstellt werden. Nicht zu anderen Reihen ähnliche Reihen werden eine Restmenge L zugewiesen und für die Auswertung nicht weiter berücksichtigt. Das können beispielsweise Produktionsstörungen sein, die durch äußere Einflüsse verursacht werden, die sich nicht in den Signalwerten erkennen lassen. Etwa wenn sich Verunreinigungen an der Papiermaschine lösen und ein Batzen in die Papierbahn fällt und so einen Abriss verursacht.

Innerhalb jeder Kategorie wird dann ein Prädiktives Modell P1...Pm gebildet, indem die der Kategorie zuordneten Reihen ausgewertet werden. Dazu können Methoden der künstlichen Intelligenz, insbesondere zum maschinellen Lernen, beispielsweise Neuronale Netze verwendet werden. Für jede Kategorie K1 ... Km wird ein eigenes Prädiktives Modell P1... Pm erstellt, das ist ein wesentlicher Vorteil des Verfahrens und bietet ein höhere Zuverlässigkeit. Die Prädiktiven Modelle P1... Pm sind so gestaltet, dass sie für eine zweite Datenmenge D2 jeweils einen Signifikator X1...Xm ausgeben können, der das kategorie-spezifische Störungsrisiko angibt. Also wie hoch das Risiko ist für die zweite Datenmenge D2, dass eine Produktionsstörung der jeweiligen Kategorie auftritt.

Als Kategorien können beispielsweise verschiedene Arten von Bahnabrissen ermittelt werden. Die Segmentierung kann dann Bahnabrisse, die sich durch Schwankungen in der Stoffaufbereitung oder durch auffällige Zustandsänderungen in den Antriebsdaten der Papiermaschine oder durch Veränderungen im Feuchtequerprofil oder durch andere spezielle Auffälligkeiten in den Daten sich ankündigen, unterscheiden.

Die schematische Darstellung in **Fig.3** zeigt den Ablauf eines Verfahrens zur Vermeidung von Produktionsstörungen. Die zweite Datenmenge D2 umfasst zahlreiche Signalwerte als Zeitreihen Sx(t) aus dem aktuellen Produktionsbetrieb. Gegebenenfalls kann die Anzahl der umfassten Signale reduziert werden, in dem mit einem Prozessmodell nur die relevanten Signale für die Arten von Produktionsstörung, die betrachtet werden, ausgewählt werden.

Mit Hilfe der verschiedenen Prädiktiven Modelle P1... Pm werden diese Zeitreihen für jede der verschiedenen Kategorien ausgewertet. Das kann für die Kategorien nacheinander oder parallel erfolgen.

Jedes Prädiktive Modell P1...Px liefert eine Signifikator X1...Xm, der das Störungsrisiko der jeweiligen Kategorie beschreibt. Insbesondere ist der Signifikator ein einzelner Wert und liegt bevorzugt zwischen 0 und 1. Je näher er an 1 ist, umso höher ist das Risiko, dass eine Produktionsstörung dieser Kategorie eintritt. Selbstverständlich sind aber auch andere Normierungen für den Signifikator denkbar.

Der besondere Vorteil des erfindungsgemäßen Verfahrens besteht unter anderem darin, dass für jede Kategorie ein eigener Signifikator ausgegeben wird. Das lässt eine sehr gute Überwachung des Produktionsprozesses und bessere Schlussfolgerungen bei sich ankündigenden Störungen zu.

Jeder Signifikator X1...Xm wird nun mit dem zugehörigen Schwellwert G1...Gm verglichen. Wird der Schwellwert G1... Gm erreicht oder überschritten, besteht ein hohes Risiko, dass die entsprechende Produktionsstörung eintreten kann. Zumindest die Signifikatoren, die den jeweiligen Schwellwert überschreiten, werden ausgegeben. Es können auch alle Signifikatoren X1...Xm ausgegeben werden, und diejenigen die den Schwellwert erreicht haben, werden besonders gekennzeichnet oder hervorgehoben.

Jeder Kategorie von Produktionsstörungen können eine oder mehrere Maßnahmen zur Reduzierung des Störungsrisikos zugeordnet werden. Hier sind beispielsweise der Kategorie K1 die Maßnahmen M1 und M2 und der Kategorie K2 die Maßnahme M2 zugeordnet. In der Produktion sind das vorgeschlagene Änderungen der Produktionseinstellungen. Beispielsweise kann die Bahnspannung erhöht werden, wenn eine Kategorie mit flatternden Bahnrändern gebildet wurde. Oder es kann eine Änderung der Entwässerungseinstellungen in der Formierpartie zugeordnet werden, wenn eine Kategorie mit schlechterer Entwässerbarkeit des Rohstoffs gebildet wurde.

Bevorzugt werden die Maßnahmen M1... Mq, die der jeweiligen Kategorie zugeordnet sind mit ausgegeben, zumindest für die Signifikatoren, die den Schwellwert erreicht haben. So kann der Bediener oder das Prozessleitsystem rechtzeitig und zielsicher kategorie-spezifische Abhilfemaßnahmen einleiten und damit drohende Produktionsstörungen zuverlässiger vermeiden.

### Bezugszeichenliste

- 1: Papiermaschine
- 2: Stoffaufbereitung
- 3: Weiterverarbeitung
- 4, 5: Nebenaggregate

- 10: Produktionssystem
- 20: Prozessleitsystem (DCS)
- 21: Qualitätsleitsystem (QCS)
- 22: Computereinheit
- 23: Datenspeicher
- 24: Endgerät

- A1,A2,A3,A4: Ausgabe

- D1: erste Datenmenge
- D2: zweite Datenmenge

- S1,S2...Sx: Signalwerte
- ΔSx...z: Signaländerungen
- t1... n: Störungszeitpunkte
- ZWa,b,c...q: charakteristische Zahlenwerte

- R1,R2...Rn: Reihen
- P1,P2...Pm: Prädikitve Modelle

- K1,K2...m: Kategorien
- L: Restmenge
- M1...q: Massnahmen

- X1, X2...Xm: Signifikatoren
- G1,G2...Gm: Schwellwerte

## Patentansprüche

1. Verfahren zur Kategorisierung von Produktionsstörungen an einer Papiermaschine (1), insbesondere von Bahnabrissen, wobei folgende Schritte ausgeführt werden:
1.1 Bereitstellen einer ersten Datenmenge (D1) von historischen Signalwerten zahlreicher verschiedener Signale (S1... Sx) aus einem Produktionssystem (10) einer Papiermaschine als Zeitreihen (S1(t)...Sx(t)), wobei die Signale zumindest zum Teil aus einem Prozessleitsystem (DCS) (20), insbesondere aus einem Antriebssteuerungssystem, und zumindest zum Teil aus einem Qualitätsleitsystem (QCS) (21) des Produktionssystems (10) stammen.
1.2.1 Auswählen eines Störungszeitpunktes (t1... tn), an dem eine Produktionsstörung, insbesondere ein Bahnabriss aufgetreten ist;
für eine Vielzahl der Signale aus der ersten Datenmenge (D1), insbesondere für jedes Signal, Bestimmen der Änderung (ΔSx...ΔSz) des jeweiligen Signalwertes in einer Zeitspanne vor dem ausgewählten Störungszeitpunkt; und Zuweisen jeweils eines charakteristischen Zahlenwertes (ZW1... ZWx) zu jeder Signaländerung, wobei dieser Zahlenwert (ZW1... ZWx) umso höher ist, je signifikanter die Signaländerung ist, und wobei jeder Zahlenwert (ZW1...ZWx) einem Signal (S1...Sx) zugeordnet ist.
1.2.2 Zusammenfassen der einzelnen charakteristischen Zahlenwerte (ZW1... ZWx) für den ausgewählten Störungszeitpunkt zu einer Reihe (R1... Rn).
1.3 Mehrmaliges Wiederholen der Schritte 1.2.1 und 1.2.2, jeweils für weitere ausgewählte Störungszeitpunkte (t1... tn), so dass weitere Reihen (R1... Rn) von charakteristischen Zahlenwerten (ZW1...ZWx), zu den jeweiligen Störungszeitpunkten zugeordnet, gebildet werden.
1.4 Segmentieren der so erhaltenen Reihen (R1...Rn) in verschiedene Kategorien (K1... Km), indem ähnliche Reihen (R1... Rn) jeweils derselben Kategorien (K1... Km) zugeordnet werden, wobei Reihen (R1... Rn) als ähnlich angesehen werden, wenn sie in den charakteristischen Zahlenwerte (ZW1...ZWx) wesentliche Übereinstimmung aufweisen; jede Kategorie (K1... Km) repräsentiert dabei eine Art von Produktionsstörung, insbesondere eine Art von Bahnabriss.
1.5 Ausgabe (A1,A2,A3,A4) der gebildeten Kategorien (K1... Km) und/oder der für die jeweilige Kategorie zugeordneten Reihen (R1...Rn) auf ein Endgerät (24) und/oder im DCS und/oder im QCS.
1.6 Bilden jeweils eines Prädiktiven Modells (P1... Pm) für jede der Kategorien (K1... Km), indem die der jeweiligen Kategorie (K1... Km) zugeordneten Reihen (R1... Rn) ausgewertet werden, wobei für jede Kategorie ein eigenes Prädiktives Modell (P1... Pm) gebildet wird, und derart, dass die Prädiktiven Modelle (P1... Pm) geeignet sind, eine zweite Datenmenge (D2) von Signalwerten als Zeitreihen auszuwerten und jeweils für die zugehörige Kategorie (K1..Km) einen Signifikator anzugeben, der ein kategorie-spezifisches Störungsrisiko beschreibt.

2. Verfahren nach Anspruch 1 wobei zu jeder Kategorie (K1... Km) von Produktionsstörung eine oder mehrere Maßnahmen (M1... Mq) zugeordnet und abgespeichert werden, die jeweils eine Änderung der Produktionseinstellungen darstellen, derart dass eine Reduzierung des entsprechenden Störungsrisikos der Kategorie zu erwarten ist.

3. Verfahren nach Anspruch 2 wobei die Maßnahmen (M1... Mq) zu jeder Kategorie (K1... Km) auf ein Endgerät (24) und/oder im DCS und/oder QCS ausgegeben (A1,A2,A3,A4) werden.

4. Verfahren nach einem der vorherigen Ansprüche wobei mindestens 5 verschiedene, bevorzugt mindestens 10 verschiedene Kategorien (K1...Km) von Produktionsstörungen, insbesondere von Bahnabrissen verwendet werden, und/oder dass höchstens 20 verschiedene Kategorien (K1... Km) von Produktionsstörungen, insbesondere von Bahnabrissen verwendet werden.

5. Verfahren nach einem der vorherigen Ansprüche wobei das Auswählen eines Störungszeitpunktes (t1... tn), an dem eine Produktionsstörung, insbesondere ein Bahnabriss aufgetreten ist, automatisiert erfolgt, indem ein einzelnes oder mehrere Signale aus der ersten Datenmenge (D1) als Erkennung für eine Produktionsstörung verwendet werden.

6. Verfahren nach einem der vorherigen Ansprüche wobei die Bildung der Prädiktiven Modelle (P1... Pm) mit Hilfe von Methoden des maschinellen Lernens, insbesondere Neuronaler Netze erfolgt.

7. Computerprogrammprodukt zur Ausführung eines Verfahrens nach einem der vorherigen Ansprüche auf einer Computereinheit (20,21,22).

8. Verfahren zur Überwachung einer Produktion einer Papiermaschine (1), insbesondere von Bahnabrissen, unter Verwendung einer Kategorisierung (K1... Km), welche mit Hilfe eines Verfahrens nach einem der Ansprüche 1 bis 6 erstellt wurde, wobei folgende Schritte ausgeführt werden:
8.1 Bereitstellen von Kategorien (K1..Km), gebildet unter Verwendung eines Verfahrens gemäß einem der Ansprüche 1 bis 6, mit jeweils einem zugehörigen Prädiktivem Modell (P1... Pm).
8.2 Bereitstellen einer zweiten Datenmenge (D2) von aktuellen Signalwerten zahlreicher verschiedener Signale (S1...Sx) aus einem Produktionssystem (10) einer Papiermaschine als Zeitreihen.
8.3 Bestimmen von jeweils einem Signifikator (X1...Xm) für jede der Kategorien (K1... Km), indem die zweite Datenmenge (D2) jeweils mit den verschiedenen Prädiktiven Modelle (P1... Pm) für die verschiedenen Kategorien ausgewertet wird, wobei der Signifikator (X1...Xm) das kategorie-spezifische Störungsrisiko beschreibt.
8.4 Ausgabe (A1,A2,A3,A4) zumindest derjenigen Signifikatoren (X1...Xm), die einen zugehörigen Schwellwert (G1... Gm) erreichen oder überschreiten, auf ein Endgerät (24) und/oder im DCS (20) und/oder im QCS (21).
8.5 Wiederholen der Schritte 8.2 bis 8.4, um die Produktion laufend zu überwachen.

9. Verfahren nach Anspruch 8 unter Verwendung einer Kategorisierung, welche mit Hilfe eines Verfahrens nach einem der Ansprüche 2 bis 6 erstellt wurde, wobei die Signifikatoren so normiert sind, dass sie Werte zwischen 0 und 1 annehmen.

10. Verfahren nach Anspruch 8 oder 9 wobei in Schritt 8.2 und 8.3 nicht nur die Zeitreihen der Signalwerte, sondern auch die Signaländerungen in einem Zeitintervall und/oder der Gradient und/oder andere abgeleitete Größen der Signalwerte-Zeitreihen verwendet werden.

11. Verfahren nach einem der Ansprüche 8 bis 10 unter Verwendung einer Kategorisierung, welche mit Hilfe eines Verfahrens nach Anspruch 5 erstellt wurde, wobei in Schritt 8.4 zusätzlich Maßnahmen (M1...Mq), welche der Kategorie (K1... Km) zugeordnet sind, zu der ein Signifikator (X1...Xm) den Schwellwert (G1...Gm) erreicht oder überschritten hat, ausgegeben (A1,A2,A3,A4) werden.

12. Verfahren nach einem der Ansprüche 8 bis 11 wobei eine oder mehrere Wiederholungen des Schrittes 8.1 vorgesehen werden, um nach einer gewissen Produktionszeit die Kategorien (K1... Km) und/oder die Prädiktiven Modelle (P1... Pm) und/oder die Maßnahmen (M1... Mq) zu aktualisieren.

13. Computerprogrammprodukt zur Ausführung eines Verfahrens nach einem der Ansprüche 8 bis 11 auf einer Computereinheit (20,21,22).

## Claims

1. A method for categorising production faults on a paper machine (1), in particular web breaks, wherein the following steps are carried out:
1.1 Providing a first data set (D1) of historical signal values of numerous different signals (S1...Sx) from a production system (10) of a paper machine as time series (S1(t)...Sx(t)), wherein the signals originate at least in part from a process control system (DCS) (20), in particular from a drive control system, and at least partly from a quality control system (QCS) (21) of the production system (10).
1.2.1 Selecting a fault occurrence time (t1...tn) at which a production fault, in particular a web break, has occurred;
for a plurality of signals from the first data set (D1), in particular for each signal, determining the change (Δ Sx...Δ Sz) in the respective signal value over a time interval prior to the selected fault time; and assigning a characteristic numerical value (ZW1...ZWx) to each signal change, wherein this numerical value (ZW1...ZWx) is higher the more significant the signal change is, and wherein each numerical value (ZW1...ZWx) is associated with a signal (S1...Sx).
1.2.2 Summarising the individual characteristic numerical values (ZW1...ZWx) for the selected disturbance time into a series (R1...Rn). 1.3 Repeating steps 1.2.1 and 1.2.2 several times, in each case for further selected disturbance times (t
1...tn), so that further series (R1...Rn) of characteristic numerical values (ZW1...ZWx), assigned to the respective disturbance times, are formed.
1.4 segmenting the series (R1...Rn) thus obtained into different categories (K1...Km), by assigning similar sequences (R1...Rn) to the same categories (K1...Km) respectively, whereby sequences (R1...Rn) are regarded as similar if they show substantial agreement in the characteristic numerical values (ZW1...ZWx); each category (K1...Km) represents a type of production fault, in particular a type of web break.
1.5 Output (A1, A2, A3, A4) of the formed categories (K1...Km) and/or the series (R1...Rn) assigned to the respective category to a terminal device (24) and/or in the DCS and/or in the QCS.
1.6 Forming a respective predictive model (P1...Pm) for each of the categories (K1...Km) by evaluating the series (R1...Rn) assigned to the respective category (K1...Km), whereby a separate predictive model (P1...Pm) is formed, and in such a way that the predictive models (P1...Pm) are suitable for evaluating a second data set (D2) of signal values as time series and for specifying, for each respective category (K1...Km), a signifier that describes a category-specific fault risk.

2. Method according to claim 1
**wherein**
one or more measures (M1...Mq) are assigned to and stored for each category (K1...Km) of production disruption, each of which represents a change to the production settings, such that a reduction in the corresponding risk of disruption for that category is to be expected.

3. A method according to claim 2
**wherein**
the measures (M1...Mq) for each category (K1...Km) are output (A1, A2, A3, A4) to a terminal (24) and/or in the DCS and/or QCS.

4. A method according to one of the preceding claims
**wherein**
at least 5 different, preferably at least 10 different categories (K1...Km) of production faults, in particular web breaks, are used, and/or that at most 20 different categories (K1...Km) of production faults, in particular web breaks, are used.

5. A method according to one of the preceding claims
**wherein**
the selection of a fault time (t1...tn) at which a production fault, in particular a web break, has occurred is carried out automatically by using a single or several signals from the first data set (D1) as an indicator of a production fault.

6. A method according to one of the preceding claims
**wherein**
the predictive models (P1...Pm) are formed using machine learning methods, in particular neural networks.

7. A computer program product for executing a method according to one of the preceding claims on a computer unit (20, 21, 22).

8. A method for monitoring the production of a paper machine (1), in particular for web breaks, using a categorisation (K1...Km) which was created using a method according to any of claims 1 to 6,
wherein the following steps are performed:
8.1 Providing categories (K1...Km), formed using a method according to any one of claims 1 to 6, each with an associated predictive model (P1...Pm).
8.2 Providing a second data set (D2) of current signal values for numerous different signals (S1...Sx) from a production system (10) of a paper machine in the form of time series.
8.3 Determining a respective signifier (X1...Xm) for each of the categories (K1...Km) by evaluating the second data set (D2) in each case using the various predictive models (P1...Pm) for the various categories, wherein the signifier (X1...Xm) describes the category-specific risk of failure.
8.4 Outputting (A1, A2, A3, A4) at least those signifiers (X1...Xm) which reach or exceed a corresponding threshold value (G1...Gm) to a terminal device (24) and/or in the DCS (20) and/or in the QCS (21).
8.5 Repeating steps 8.2 to 8.4 to continuously monitor production.

9. A method according to claim 8, using a categorisation created by means of a method according to any one of claims 2 to 6,
**wherein**
the signifiers are normalised such that they assume values between 0 and 1.

10. A method according to claim 8 or 9
**wherein**
in steps 8.2 and 8.3, not only the time series of the signal values but also the signal changes over a time interval and/or the gradient and/or other derived quantities of the signal value time series are used.

11. A method according to any one of claims 8 to 10, using a categorisation which was created by means of a method according to claim 5,
**wherein**
in step 8.4, additional measures (M1...Mq) are output (A1, A2, A3, A4) that are assigned to the category (K1...Km) for which a signifier (X1...Xm) has reached or exceeded the threshold value (G1...Gm).

12. A method according to any one of claims 8 to 11
**wherein**
one or more repetitions of step 8.1 are provided in order to update the categories (K1...Km) and/or the predictive models (P1...Pm) and/or the measures (M1...Mq) after a certain production time.

13. A computer program product for executing a method according to any one of claims 8 to 11 on a computer unit (20, 21, 22).

## Revendications

1. Procédé de catégorisation des perturbations de production sur une machine à papier (1), en particulier des ruptures de bande, dans lequel les étapes suivantes sont exécutées :
1.1 Mise à disposition d'un premier ensemble de données (D1) de valeurs historiques de nombreux signaux différents (S1...Sx) provenant d'un système de production (10) d'une machine à papier sous forme de séries chronologiques (S1(t)...Sx(t)), les signaux provenant au moins en partie d'un système de contrôle de processus (DCS) (20), en particulier d'un système de commande d'entraînement, et au moins en partie d'un système de contrôle de la qualité (QCS) (21) du système de production (10).
1.2.1 Sélection d'un moment de perturbation (t1...tn) auquel une perturbation de production, en particulier une rupture de bande, s'est produite ;
pour un grand nombre de signaux issus du premier ensemble de données (D1), en particulier pour chaque signal, déterminer la variation (Δ Sx...Δ Sz) de la valeur respective du signal au cours d'un intervalle de temps précédant l'instant de perturbation sélectionné ; et l'attribution d'une valeur numérique caractéristique (ZW1...ZWx) à chaque variation de signal, cette valeur numérique (ZW1...ZWx) étant d'autant plus élevée que la variation de signal est significative, et chaque valeur numérique (ZW1...ZWx) étant associée à un signal (S1...Sx).
1.2.2 Regroupement des différentes valeurs numériques caractéristiques (ZW1...ZWx) pour l'instant de perturbation sélectionné en une série (R1...Rn).
1.3 Répéter plusieurs fois les étapes 1.2.1 et 1.2.2, respectivement pour d'autres instants de perturbation sélectionnés (t 1...tn), de sorte que d'autres séries (R1...Rn) de valeurs numériques caractéristiques (ZW1...ZWx), associées aux instants de perturbation respectifs, soient formées.
1.4 segmenter les séries ainsi obtenues (R1...Rn) en différentes catégories (K1...Km), en affectant les séries similaires (R1...Rn) respectivement aux mêmes catégories (K1...Km), les séries (R1...Rn) étant considérées comme similaires lorsqu'elles présentent une concordance significative au niveau des valeurs numériques caractéristiques (ZW1...ZWx) ; chaque catégorie (K1...Km) représentant un type de perturbation de production, en particulier un type de rupture de bande.
1.5 Sortie (A1, A2, A3, A4) des catégories formées (K1...Km) et/ou des séries (R1...Rn) attribuées à la catégorie respective sur un terminal (24) et/ou dans le DCS et/ou dans le QCS.
1.6 Formation d'un modèle prédictif (P1...Pm) pour chacune des catégories (K1...Km) en évaluant les séries (R1...Rn) associées à la catégorie correspondante (K1...Km), un modèle prédictif distinct (P1...Pm) est formé, et de telle sorte que les modèles prédictifs (P1...Pm) soient aptes à analyser un deuxième ensemble de données (D2) de valeurs de signaux sous forme de séries chronologiques et à indiquer, pour chaque catégorie correspondante (K1...Km), un indicateur décrivant un risque de défaillance spécifique à la catégorie.

2. Procédé selon la revendication 1
**dans lequel**
une ou plusieurs mesures (M1...Mq) sont associées et enregistrées pour chaque catégorie (K1...Km)de perturbation de production, lesquelles représentent chacune une modification des paramètres de production, de telle sorte qu'une réduction du risque de perturbation correspondant à la catégorie est attendue.

3. Procédé selon la revendication 2
**dans lequel**
les mesures (M1...Mq) relatives à chaque catégorie (K1...Km) sont transmises (A1, A2, A3, A4) à un terminal (24) et/ou au sein du DCS et/ou du QCS.

4. Procédé selon l'une des revendications précédentes
**dans lequel**
au moins 5 catégories différentes, de préférence au moins 10 catégories différentes (K1...Km) de perturbations de production, en particulier de ruptures de bande, sont utilisées, et/ou qu'au plus 20 catégories différentes (K1...Km) de perturbations de production, en particulier de ruptures de bande, sont utilisées.

5. Procédé selon l'une des revendications précédentes
**dans lequel**
la sélection d'un moment de perturbation (t1...tn) auquel une perturbation de production, en particulier une rupture de bande, s'est produite, s'effectue de manière automatisée, en utilisant un ou plusieurs signaux issus du premier ensemble de données (D1) comme indicateur d'une perturbation de production.

6. Procédé selon l'une des revendications précédentes
**dans lequel**
la formation des modèles prédictifs (P1...Pm) s'effectue à l'aide de méthodes d'apprentissage automatique, en particulier de réseaux neuronaux.

7. Produit logiciel destiné à l'exécution d'un procédé selon l'une des revendications précédentes sur une unité informatique (20, 21, 22).

8. Procédé de surveillance de la production d'une machine à papier (1), en particulier des ruptures de bande, utilisant une catégorisation (K1...Km) qui a été établie à l'aide d'un procédé selon l'une des revendications 1 à 6,
les étapes suivantes étant exécutées :
8.1 Mise à disposition de catégories (K1...Km), formées à l'aide d'un procédé selon l'une des revendications 1 à 6, chacune étant associée à un modèle prédictif (P1...Pm).
8.2 Mise à disposition d'un deuxième ensemble de données (D2) contenant les valeurs actuelles de nombreux signaux différents (S1...Sx) provenant d'un système de production (10) d'une machine à papier, sous forme de séries chronologiques.
8.3 Détermination d'un indicateur (X1...Xm) pour chacune des catégories (K1...Km) en évaluant le deuxième ensemble de données (D2) à l'aide des différents modèles prédictifs (P1...Pm) pour les différentes catégories, l'indicateur (X1...Xm) décrivant le risque de défaillance spécifique à la catégorie.
8.4 Sortie (A1, A2, A3, A4) d'au moins les indicateurs (X1...Xm) qui atteignent ou dépassent une valeur seuil correspondante (G1...Gm), sur un terminal (24) et/ou dans le DCS (20) et/ou dans le QCS (21).
8.5 Répéter les étapes 8.2 à 8.4 afin de surveiller la production en continu.

9. Procédé selon la revendication 8, utilisant une catégorisation qui a été établie à l'aide d'un procédé selon l'une des revendications 2 à 6,
**dans lequel**
les signifiants sont normalisés de manière à prendre des valeurs comprises entre 0 et 1.

10. Procédé selon la revendication 8 ou 9
**dans lequel**
aux étapes 8.2 et 8.3, on utilise non seulement les séries chronologiques des valeurs de signal, mais également les variations de signal sur un intervalle de temps et/ou le gradient et/ou d'autres grandeurs dérivées des séries chronologiques des valeurs de signal.

11. Procédé selon l'une des revendications 8 à 10, utilisant une catégorisation qui a été établie à l'aide d'un procédé selon la revendication 5,
**dans lequel**
à l'étape 8.4, des mesures supplémentaires (M1...Mq), associées à la catégorie (K1...Km) pour laquelle un indicateur (X1...Xm) a atteint ou dépassé la valeur seuil (G1...Gm), sont générées (A1, A2, A3, A4).

12. Procédé selon l'une des revendications 8 à 11
**dans lequel**
une ou plusieurs répétitions de l'étape 8.1 sont prévues afin de mettre à jour, après un certain temps de production, les catégories (K1...Km) et/ou les modèles prédictifs (P1...Pm) et/ou les mesures (M1...Mq).

13. Produit logiciel destiné à l'exécution d'un procédé selon l'une des revendications 8 à 11 sur une unité informatique (20, 21, 22).
